# EUROPÄISCHE PATENTSCHRIFT

(11) **EP 0 016 995 B1**
(45) Veröffentlichungstag und Bekanntmachung des Hinweises auf die Patenterteilung: **22.08.1984**
(21) Anmeldenummer: 80101133.9
(22) Anmeldetag: 06.03.1980
(51) Int. Cl.: B41J 19/20, B41J 3/12

(54) **Antriebs- und Führungsvorrichtung für einen Nadelkopf eines Nadeldruckers**
Wire head guiding and driving mechanism for a wire printer
Mécanisme d'entraînement et de guidage d'une tête à aiguilles d'une imprimante à aiguiller

(30) Priorität: 30.03.1979 CH 2968/79
(43) Veröffentlichungstag der Anmeldung: 15.10.1980
(73) Patentinhaber: ASCOM AUTELCA AG, 3073 Gümligen (CH)
(72) Erfinder: Siegenthaler, Fritz, CH-3556 Trub (CH)
(74) Vertreter: Keller, Hartmut

## Beschreibung

Die Erfindung bezieht sich auf eine Antriebs-und Führungsvorrichtung für einen Nadelkopf eines Nadeldruckers, die zu der im Oberbegriff des Patentanspruchs 1 angegebenen Gattung gehört.

Es ist eine Antriebsvorrichtung dieser Gattung für einen Druckerkopf bekannt (DE-A-2 306 036), die an jedem Ende der Führung eine Seilumlenkung von einem Trum zu einem anderen hat, und deren Antriebsmotor mit der Treibscheibe in der Längsmitte der Führung mit seiner Welle rechtwinklig zu den Trumen angeordnet ist. Dabei sind Leerräume beiderseits des Antriebsmotors unvermeidlich, und die Gehäuseabmessung des Drukkers quer zur Druckerkopfführung wird grösser, d. h. das Gehäuse wird höher oder in Richtung der Führung für den Aufzeichnungsträger, insbesondere Papierführung, länger, womit auch diese Führung länger wird, und Störungen z.B. durch Fremdkörper oder Falten im Aufzeichnungsträger wesentlich schwieriger zu beheben sind. Zur Befestigung des Antriebsmotors am Nadeldruckerchassis muss dasselbe mit geeigneten Tragmitteln ausgerüstet sein. Dies gilt auch für bekannte Antriebsvorrichtungen ähnlicher Gattungen, bei denen der Seiltrieb anders ausgeführt, der Antriebsmotor aber ebenfalls in der Längsmitte der Führung mit seiner Achse rechtwinklig zu den Trumen angeordnet (DE-A-2 715 244 und FR-A-2 273 666) und der Druckerkopf mit Rollreibung an der Führung geführt (DE-A-2 715 244) ist.

Hier will die Erfindung Abhilfe schaffen. Die Erfindung, wie sie in den Ansprüchen 1 bis 3 gekennzeichnet ist, löst die Aufgabe, eine Antriebsvorrichtung für einen Nadelkopf eines Nadeldrukkers zu schaffen, die weniger Raum beansprucht, den Raum des Nadeldruckergehäuses besser ausnutzt und eine kürzere Führung für den Aufzeichnungsträger sowie eine einfachere Befestigung des Antriebsmotors ermöglicht. Die im Anspruch 4 angegebene Weiterbildung der Führungen für den Nadelkopf ist zuverlässig und einfach, insbesondere brauchen die beiden Führungen nicht genau parallel zu verlaufen, trotzdem ist ein Verklemmen ausgeschlossen und die Führungen sind viel weniger störanfällig bei Verschmutzung. Insgesamt zeichnet sich die Vorrichtung durch eine einfache, kompakte Bauart aus.

Im folgenden wird die Erfindung anhand von lediglich einen Ausführungsweg darstellenden Zeichnungen näher erläutert. Es zeigen:
Fig. 1 eine Rückansicht eines Nadeldruckers mit einer Antriebsvorrichtung für einen Nadelkopf, in Blickrichtung des Pfeiles I in Fig. 2 und 3,
Fig. 2 einen Schnitt nach der Linie 11-11 in Fig. 1,
Fig. 3 einen Schnitt nach der Linie 111-111 in Fig. 1, und
Fig. 4 eine schematische Darstellung des Prinzips des Seiltriebes des Nadeldruckers nach Fig. 1-3.

In Fig. 1 befindet sich der Nadelkopf 1 des Nadeldruckers in einer Stellung, die etwa der Mitte einer zu druckenden Zeile entspricht. Die Nadeln des Nadelkopfes 1 drucken an der Druckstelle 2 mittels eines Farbbandes auf ein Papier, das durch einen Einführungsschlitz 3 auf eine Unterlage 4 geschoben wird. Papier, Farbband, Farbbandführung- und -vorschubvorrichtung und eine eventuelle Papierabschneidevorrichtung sind nicht dargestellt. Von der Papierfördervorrichtung ist nur deren Antriebsmotor 5 im Umriss gezeigt.

Das der Druckstelle 2 zugewandte (in der Zeichnung untere) Arbeitsende 6 des Nadelkopfes 1 ist an einer Rundstange 7 mittels zweier Rollenpaare 8 und 9 geführt. Die Rollen 8 sind an der der Druckstelle 2 zugewandten Seite der Rundstange 7 angeordnet und auf fest mit dem Nadelkopf 1 verbundenen Achsen 10 drehbar gelagert. Sie haben eine im Querschnitt V-förmige Umfangsrille und nehmen zusammen mit der Rundstange 7 die beim Druckvorgang auftretende Reaktionskraft auf, wobei sie den Nadelkopf 1 in Richtung dieser Kraft unnachgiebig abstützen.

Die Rollen 9 sind auf Achsen 11 je in einem gabelförmig geschlitzten Ende einer vorgespannten Blattfeder 12 drehbar gelagert, deren Mitte durch einen Bolzen 13 fest mit dem Nadelkopf 1 verbunden ist. Die Vorspannung der Blattfeder 12 ist grösser als die Schwerkraft des Nadelkopfes 1, um eine sichere Führung desselben zu gewährleisten.

Der Nadelkopf 1 ist an dem seinem (unteren) Arbeitsende 6 abgewandten (oberen) Ende mittels eines Schiebers 14 an einer Führungsleiste 15 verschiebbar gegen eine Drehung um die Rundstange 7 gesichert geführt. Der Schieber 14 braucht nur seitlich an der Leiste zu gleiten, da das Gewicht des Nadelkopfes 1 von den Rollen 9 getragen ist. Die Leiste 15 hat einen viel grösseren Abstand von der Rundstange 7 als die Druckstelle 2, so dass eine genügend genaue Positionierung (senkrecht zur Zeichenebene der Fig. 1) des (unteren) Arbeitsendes 6 des Nadelkopfes 1 mit einem geringen Spiel des Schiebers 14 an der Leiste 15 erreicht wird, bei dem dessen Gleitreibung vernachlässigbar ist und keine Störanfälligkeit durch Verschmutzung besteht.

Auf diese Weise ist der Nadelkopf 1 praktisch reibungsfrei längs seiner Führung 7, 15 verschiebbar gelagert und dabei mittels der Rollen 8 gegen die beim Druckvorgang auftretende Reaktionskraft starr abgestützt, so dass die ganze Druckkraft der Nadeln nutzbar ist.

Am Nadelkopf 1 ist unmittelbar über den Rollen 9 eine Doppelrillenseilscheibe 17 drehbar gelagert. An der in Fig. 1 linken Seitenwand 18 ist eine Seilscheibe 19 und in Aussparungen 20 und 21 der rechten Zwischenwand 22 sind Seilscheiben 23 und 24 und zwischen der Zwischenwand 22 und der rechten Seitenwand 25 ist eine mit einer Schraubenrille versehene Treibscheibe 26 gelagert, die auf der Welle 27 eines von der Wand 25 getragenen Schrittmotors 28 sitzt. Die Anordnung der Seilscheiben 19, 23 und 24 ergibt sich in bekannter Weise aus der Lage der Doppelrillenseilscheibe 17 und der Treibscheibe 26 und dem im folgenden beschriebenen Seilverlauf.

Ein Ende 29 eines dehnungsfesten (d.h. praktisch nicht dehnbaren) Seiles ist an der Seitenwand 18, das andere Seilende 30 ist an der Zwischenwand 22 befestigt. Das Seil verläuft von dem einen Ende 29 in einem ersten Abschnitt 31 parallel zur Rundstange 7 zur Doppelrillenseilscheibe 17, umschlingt diese in einer ihrer Rillen um 180°, verläuft in einem zweiten Abschnitt 32 zur Seilscheibe 19, an der es wieder um 180° umgelenkt wird, so dass der nächste, dritte Abschnitt 33 wieder parallel zur Rundstange 7 verläuft. Danach ist das Seil an der Seilscheibe 23 um ca. 90° zur Treibscheibe 26 hin umgelenkt, die es der Schraubenrille folgend mehrfach umschlingt, woraufhin es von der Seilscheibe 24 um ca. 90° umgelenkt wird, und in einem vierten Abschnitt 34 wieder parallel zur Rundstange 7 in die andere Rille der Doppelrillenseilscheibe 17 läuft, diese um 180° umschlingt, worauf der letzte, fünfte Abschnitt 35 folgt, der sich bis zum anderen Seilende 30 erstreckt. Dabei fluchtet der Abschnitt 31 mit dem Abschnitt 35 und der Abschnitt 32 mit dem Abschnitt 34, abgesehen von einer kleinen Parallelverschiebung, die durch den Abstand der beiden Rillen der Doppelrillenseilscheibe 17 bedingt ist. Wie ersichtlich verläuft das Seil zwischen den Abschnitten 31 und 32 um eine Umfangshälfte und zwischen den Abschnitten 34 und 35 um die andere Umfangshälfte der Doppelrillenseilscheibe 17. Die Abschnitte 31, 32, 34 und 35 müssen parallel zur Rundstange 7 verlaufen, damit die Spannung des Seiles konstant bleibt, wenn der Nadelkopf 1 beim Drucken einer Zeile längs der Führungsstange 7 und -leiste 15 läuft. In der Mitte der Länge der Schraubenrille der Treibscheibe 26 ist die Stelle des Seiles fixiert, die in der Mitte des auf diese Treibscheibe 26 aufgewickelten Seilabschnittes liegt, wenn der Nadelkopf 1 sich in der Mitte seines längs der Stange 7 und Leiste 15 verlaufenden Weges befindet. Zu diesem Zwecke ist das Seil zweckmässig durch eine von zwei einander benachbarten radialen Bohrungen eines hohlzylindrischen, aussen die Schraubenrille aufweisenden Körpers der Treibscheibe in dessen Inneres und durch die andere Bohrung wieder heraus geführt. Der in der Schraubenrille aufgewickelte Seilabschnitt muss mindestens viermal so lang sein wie der Verschiebeweg des Nadelkopfes 1, da für den ganzen Verschiebeweg an einer Seite der Stelle, an der das Seil an der Treibscheibe 26 befestigt ist, jeweils ein Seilabschnitt der doppelten Länge dieses Weges aufgewickelt und an der anderen Seite dieser Stelle ebensoviel Seil abgewickelt werden muss.

Fig.4 zeigt den Seilverlauf ohne die Seilscheiben 23 und 24, die zur Durchführung des Prinzips des vorliegenden Seiltriebs nicht nötig sind, es aber ermöglichen, den Antriebsmotor 28 mit der Treibscheibe 26 unabhängig von der Lage der Seilscheibe 17 und der Verschieberichtung des Nadelkopfes 1 platzsparend anzuordnen.

In Fig. 1, 3 und 4 sind die Laufrichtungen der Doppelrillenseilscheibe 17 und der Treibscheibe 26 sowie des Seiles für die Verschiebung des Nadelkopfes 1 in Fig. 1 nach rechts durch ausgezogene Pfeile dargestellt. Für eine Verschiebung des Nadelkopfes 1 in Fig. 1 nach links gelten die entgegengesetzten Richtungen.

Der beschriebene Seiltrieb ist als solcher spielfrei, ohne nennenswerte Reibung und nicht störanfällig, insbesondere nicht empfindlich gegen Staub und andere Verunreinigungen. Dabei ist der Nadelkopf 1 in bezug auf Erschütterungen in Verschieberichtung an vier Seilabschnitten 31, 32, 34 und 35 direkt gehalten. Die bei einer Erschütterung durch die Massenträgheit des Nadelkopfes 1 auf die Treibscheibe 26 wirkende Zugkraft, deren Drehmoment der Motor widerstehen muss, ist nur halb so gross wie die durch die Massenträgheit des Nadelkopfes 1 verursachte Kraft. Da die Enden 29 und 30 des Seiles ortsfest gehalten sind, das Seil an der Treibscheibe 26 fixiert ist, und die Seilspannung in entgegengesetzten Richtungen auf die Doppelrillenseilscheibe 17 am Nadelkopf 1 wirkt, ist ein Schlupf des Seiles, der sich auf die Lage des Nadelkopfes 1 auswirken könnte, zuverlässig verhindert. Der Radius der Seilscheiben 17, 19, 23, 24 und auch der Treibscheibe 26 kann trotz gedrängter Bauweise verhältnismässig gross bemessen werden. Das ist für die Wahl des Seilmaterials und die Lebensdauer des Seiles sowie für eine in Seilzugrichtung sichere Positionierung des Nadelkopfes 1 wesentlich.

Am oberen Ende des Schiebers 14 ist eine Hülse 36 gebildet, die das mit dem Nadelkopf 1 verbundene Ende des Anschlusskabels 37 des Nadelkopfes aufnimmt. Das andere Kabelende ist ortsfest abgestützt (nicht dargestellt). Dieses Kabel hat eine durch eine (nur teilweise dargestellte) Schraubenfeder 38 gebildete Hülle und ist im obersten Teil des Gehäuses zwischen den Seitenwänden 18 und 25 und der nicht dargestellten Vorder- und Rückwand in der nicht dargestellten Draufsicht (Grundriss) U-förmig mit seinen Schenkeln parallel zur Stange 7 und Leiste 15 angeordnet und mittels der Schraubenfeder 38 elastisch gehalten. Es passt sich bei Verschiebung des Nadelkopfes 1 durch Verlängerung des einen U-Schenkels und entsprechende Verkürzung des anderen U-Schenkels der jeweiligen Lage des Nadelkopfes 1 an. Es kann bei Erschütterungen vibrieren, kehrt aber unter der Wirkung der Feder 38 stets wieder in seine Lage zurück.

Versuche mit einem mit der beschriebenen Führung und dem beschriebenen Seiltrieb ausgeführten Nadeldrucker ergaben bei Erschütterungen bis zu 3 g Beschleunigung einwandfreie Druckergebnisse.

## Patentansprüche

1. Antriebs- und Führungsvorrichtung für einen Nadelkopf eines Nadeldruckers mit einer zur Zeilenrichtung parallelen Führung (7, 15), an der der Nadelkopf (1) mittels eines Seiltriebes (19, 26, 31-35) mit je an einem Ende der Führung (7) befestigten Seilenden verschiebbar ist, der zu der Führung (7, 15) parallele Trume (33, 32/34), eine Seilumlenkung (19) von einem Trum (32) zu einem anderen Trum (33) an einem Ende der Führung (7) und eine Treibscheibe (26) hat, die von einem reversierbaren Motor (28) angetrieben ist, dadurch gekennzeichnet, dass der Antriebsmotor (28) mit der Treibscheibe (26) zum Verschieben des mit Rollreibung (8, 9) an der Führung (7) geführten Nadelkopfes (1) am anderen Ende der Führung (7) mit seiner Welle (27) parallel zur Führung (7) angeordnet ist, und an diesem anderen Ende der Führung (7) zwei weitere Seilscheiben (24, 23) das Seil von einem Trum (34) zur Treibscheibe (26) und von dieser (26) zu einem anderen Trum (33) umlenken.

2. Vorrichtung nach Anspruch 1, bei der an einer Seitenwand (25) des Nadeldruckergestells der Antriebsmotor (28) mit der Treibscheibe (26) und unter diesem ein Antriebsmotor (5) für den Aufzeichnungsträgervorschub angeordnet sind.

3. Antriebsvorrichtung nach Anspruch 1 oder 2, bei der das flexible Anschlusskabel (37) des Nadelkopfes (1) zwischen seinem am Nadelkopf (1) befestigten und seinem ortsfesten Ende U-förmig mit zur Führung (7, 15) parallelen U-Schenkeln verläuft und von einer das Anschlusskabel (37) umschliessenden Schraubenfeder (38) elastisch gehalten ist.

4. Vorrichtung nach Anspruch 1, 2 oder 3, bei der der Nadelkopf (1) nahe der Druckstelle (2) mittels Rollen (8, 9) an einer ersten Führung (7) geführt und an seinem der Druckstelle (2) abgewandten Ende an zwei zur Aufzeichnungsträgerebene senkrechten Flächen einer zweiten Führung (15) gleitend geführt ist.

5. Vorrichtung nach Anspruch 4, bei der die Stelle (17), an der der Seiltrieb (31, 32, 34, 35) am Nadelkopf (1) angreift, einen kleineren Abstand von der ersten Führung (7) und einen grösseren Abstand von der zweiten Führung (15) hat.

## Claims

1. A driving and guidance device for a needle head of a needle printer, said device comprising a guide (7,15) which is parallel to the line direction and on which the needle head head (1) is displaceable by means of a rope drive (19, 26, 31-35) with rope ends fastened each to one end of the guide (7), which drive has strands (33, 32/34) which are parallel to the guide (7, 15), a rope deflection (19) from one strand (32) to another strand (33) at one end of the guide (7), and a driving pulley (25) which is driven by a reversible drive motor (28), characterised in that the drive motor (28) with the driving pulley (26) for shifting the needle head (1) guided with rolling friction (8, 9) on the guide (7) is arranged at the other end of the guide (7) with its shaft (27) parallel to the guide (7), and at this other end of the guide (7) two further rope pulleys (24, 23) deflect the rope from one strand (34) to the driving pulley (26) and from the driving pulley (26) to another strand (33).

2, A device according to claim 1, in which the drive motor (28) with the driving pulley (26) and, under the motor, a drive motor (5) for the recording medium advance are arranged on a side wall (25) of the needle printer frame.

3. A drive device according to claim 1 or 2, in which the flexible connection cable (37) of the needle head (1) extends, between its end fastened to the needle head (1) and its stationary end, in a U-shaped manner with U-limbs parallel to the guide (7, 15) and is held elastically by a helical spring (38) which encircles the connection cable (37).

4. A device according to claim 1, 2 or 3, in which the needle head (1) is guided, close to the printing location (2), by means of rollers (8, 9) on a first guide (7) and is slidingly guided, at its end remote from the printing location (2), on two surfaces of a second guide (15) which are perpendicular to the recording medium plane.

5. A device according to claim 4, in which the location (17) at which the rope drive (31,32,34,35) acts on the needle head (1) has a smaller spacing from the first guide (7) and a greater spacing from the second guide (15).

## Revendications

1. Dispositif d'entraînement et de guidage pour une tête à aiguilles d'une imprimante à aiguilles comprenant un dispositif de guidage (7, 15) parallèle à la direction des lignes, sur lequel la tête à aiguilles (1) peut être déplacée par un dispositif d'entraînement par câble (19, 26, 31-35) dont chaque extrémité du câble est fixée à une extrémité du dispositif de guidage (7), et qui comprend des brins (33, 32/34) parallèles au dispositif de guidage (7, 15), un renvoi de câble (19) entre un brin (32) et un autre brin (33) à une extrémité du dispositif de guidage (7) et une poulie d'entraînement (26) entraînée par un moteur réversible (28), caractérisé en ce que le moteur d'entraînement (28) avec la poulie d'entraînement (26) est disposé à l'autre extrémité du dispositif de guidage (7), son arbre (27) étant parallèle audit dispositif de guidage (7), en vue du déplacement de la tête à aiguilles (1) qui est guidée par frottement de roulement (8, 9) sur le dispositif de guidage (7), et deux autres poulies (24, 23) qui sont disposées à cette autre extrémité du dispositif de guidage (7) renvoyant le câble depuis un brin (34) en direction de la poulie d'entraînement (26) et depuis cette dernière (26) vers un autre brin (33).

2. Dispositif selon la revendication 1, dans lequel le moteur d'entraînement (28) comprenant la poulie d'entraînement (26), et un moteur d'entraînement (5) monté sous ce dernier et destiné à l'avance du support d'enregistrement, sont disposés sur une paroi latérale (25) du châssis de l'imprimante à aiguilles.

3. Dispositif selon la revendication 1 ou 2, dans lequel le câble de raccordement flexible (37) de la tête à aiguilles (1) a la forme d'un U entre son extrémité fixée à la tête à aiguilles (1) et son extrémité fixe, les branches du U étant parallèles au dispositif de guidage (7, 15), et est maintenu élastiquement par un ressort hélicoïdal (38) entourant ledit câble de raccordement (37).

4. Dispositif selon la revendication 1, 2 ou 3, dans lequel la tête à aiguilles (1) est guidée à proximité de la position d'impression (2) au moyen de galets (8, 9) sur un premier dispositif de guidage (7) et est guidé de façon glissante à son extrémité qui est à l'opposé de la position d'impression (2) sur deux surfaces d'un second dispositif de guidage (15) qui sont perpendiculaires au plan du support d'enregistrement.

5. Dispositif selon la revendication 4, dans lequel l'emplacement (17) où l'entraînement par câble (31, 32, 34, 35) est raccordé à la tête à aiguilles (1) est à une distance plus faible du premier dispositif de guidage (7) et à une distance plus importante du second dispositif de guidage (15).
